# FASCICULE DE BREVET EUROPEEN

(11) **EP 0 946 961 B1**
(45) Date de publication et mention de la délivrance du brevet: **07.03.2007**
(21) Numéro de dépôt: 97952086.3
(22) Date de dépôt: 17.12.1997
(51) Int. Cl.: H01J 27/18

(54) **SYSTEME MAGNETIQUE, EN PARTICULIER POUR LES SOURCES ECR, PERMETTANT LA CREATION DE SURFACES FERMEES D'EQUIMODULE B DE FORME ET DE DIMENSIONS QUELCONQUES**
MAGNETISCHE VORRICHTUNG, INSBESONDERE FUER ELEKTRONZYKLOTRONRESONANZIONENQUELLEN, DIE DIE ERZEUGUNG GESCHLOSSENER OBERFLAECHEN MIT KONSTANTER MAGNETFELDSTAERKE B UND BELIEBIGER GROESSE ERMOEGLICHEN
MAGNETIC SYSTEM, PARTICULARLY FOR ECR SOURCES, FOR PRODUCING CLOSED SURFACES OF EQUIMODULE B OF ANY FORM AND DIMENSIONS

(30) Priorité: 18.12.1996 FR 9615572
(43) Date de publication de la demande: 06.10.1999
(73) Titulaire: COMMISSARIAT A L'ENERGIE ATOMIQUE, 75015 Paris (FR); CENTRE NATIONAL DE LA RECHERCHE SCIENTIFIQUE, 75016 Paris Cédex (FR)
(72) Inventeur: PACQUET, Jean-Yves, F-14200 Herouville Saint Clair (FR); LEROY, Renan, F-14730 Criberville (FR)
(74) Mandataire: Audier, Philippe André
(86) Numéro de dépôt international: PCT/FR1997/002328
(87) Numéro de publication internationale: WO 1998/027572

(56) Documents cités:
- EP-A- 0 142 414
- EP-A- 0 483 004
- US-A- 4 417 178
- US-A- 4 580 120
- US-A- 4 641 060
- ZSCHORNACK G ET AL: "A 14.6-GHZ ECR ION SOURCE FOR ATOMIC PHYSICS AND MATERIALS RESEARCH WITH HIGHLY CHARGED SLOW IONS" REVIEW OF SCIENTIFIC INSTRUMENTS, vol. 63, no. 5, 1 mai 1992, pages 3078-3083, XP000301238
- JACQUOT B.: "source d' ions lourds caprice 10 ghz 2wce" NUCLEAR INSTRUMENTS & METHODS IN PHYSICS RESEARCH, SECTION - A: ACCELERATORS, SPECTROMETERS, DETECTORS AND ASSOCIATED EQUIPMENT, vol. a269, no. 1, juin 1988, AMSTERDAM NL, pages 1-6, XP002039354
- SORTAIS P ET AL: "DEVELOPMENTS OF COMPACT PERMANENT MAGNET ECRIS" INTERNATIONAL WORKSHOP ON ECR ION SOURCES, 1995, pages 44-52, XP000609281 cité dans la demande

## Description

### Domaine technique

L'invention concerne le domaine des dispositifs magnétiques, pour créer un champ magnétique, en particulier en vue d'une application à une source ECR (source à résonance cyclotronique électronique). De telles sources sont utilisées pour produire des ions.

Le document FR-2 475 798 décrit un procédé et un dispositif pour la production d'ions fortement chargés. Le dispositif comporte une cavité hyperfréquence excitée par au moins un champ électromagnétique de haute fréquence. Ce champ est associé à un champ magnétique dont l'amplitude est choisie de façon à ce que la fréquence cyclotronique électronique, associée audit champ magnétique, soit égale à la fréquence du champ électromagnétique établi dans la cavité. Il s'agit de la condition : $B = f .2 πm / e$ où m représente la masse de l'électron, e la charge de l'électron et f la fréquence du champ électromagnétique.

Dans ce dispositif, le champ magnétique est constitué par la superposition :
- d'un champ magnétique radial multipolaire, présentant une amplitude minimum dans la partie centrale de la cavité,
- et d'un champ magnétique axial à symétrie de révolution, présentant un gradient suivant ledit axe, le champ magnétique total résultant étant réglé de façon à ce qu'il existe dans la cavité au moins une nappe magnétique complètement fermée, et n'ayant aucun contact avec les parois de la cavité. Sur cette nappe, la condition de résonance cyclotronique électronique est satisfaite de manière à obtenir une ionisation du gaz la traversant.

Le dispositif décrit dans ce document va être brièvement rappelé, en liaison avec la figure 1. Deux sources, non représentées, permettent d'envoyer du gaz ionisable par des conduits 2, 4 qui aboutissent à une enceinte de confinement 6, dans laquelle une pompe à vide permet de réaliser un vide poussé. Un champ électromagnétique est introduit par des guides d'onde 8, 10.

Des paires de bobines axiales 14, 16 permettent de produire le champ magnétique axial. Le champ magnétique radial multipolaire, présentant une amplitude nulle au centre de la cavité, est créé à l'aide de barres 18 disposées parallèlement les unes aux autres. Le champ magnétique résultant se superposant au champ électromagnétique HF permet la résonance cyclotronique électronique.

Un article de G. ZSCHORNACK et al. intitulé « A 14.6 GHz ECR ion source for atomic physics and materials research with highly charged slow ions » paru dans la « Review of Scientific Instrument » volume 63, 1992 mai, n°5, p. 3078-3083, décrit succinctement un autre exemple de réalisation du même type.

Il est expliqué à la jonction des colonnes 1 et 2 de la page 3078 que la fréquence microondes est de 14.6 GHz, pour une puissance de 2 KW. Le rapport Bmax/Bmin est d'environ 2. Bmin est le champ minimum au centre du miroir magnétique et Bmax est la surface fermée la plus haute qui n'intercepte pas les parois. Il s'agit donc bien d'une enceinte à minimum.

Le document EP-138 642 décrit également une structure magnétique de confinement (figure 2), dans laquelle des solénoïdes 20 fournissent un champ axial Bₐ qui se superpose à un champ radial Bᵣ engendré par des aimants permanents 22 montés sur la paroi intérieure d'une carcasse cylindrique 24. L'ensemble des deux solénoïdes est blindé par une carcasse ferromagnétique 26. Ce type de dispositif permet de magnétiser un volume utile 28.

Le dispositif illustré sur la figure 3 représente schématiquement un ensemble cible-source, dénommé "Nanomafira". Cet ensemble est décrit dans la Communication de P. Sortais et al. "Developments of compact permanent magnets ECRIS", 12th International Workshop on ECR Ion Sources, April 25-27, 1995, Riken, Japon. Un ensemble d'aimants 32, 34, 36 est disposé autour d'une zone 38 de confinement du plasma et permet de définir un champ axial. Une structure multipolaire 37 permet de définir un champ radial qui se superpose au champ axial.

Tous ces dispositifs ont en commun le fait de réaliser une magnétisation d'un certain volume, dit volume de confinement. Par expérience on sait que l'utilisation de chambres à plasma de grand volume permet l'accroissement des performances. Or, réaliser une chambre à plasma de grand volume nécessite de magnétiser un grand volume, et implique donc la mise en oeuvre de moyens magnétiques conséquents, ce qui implique l'utilisation d'une importante puissance électrique, ou l'utilisation d'une grande quantité d'aimants.

Par ailleurs, pour produire des ions monochargés, ou présentant de faibles états de charge, la fréquence UHF à mettre en oeuvre est faible. Par conséquent, le champ magnétique à mettre en oeuvre est, lui-aussi faible (relation (1)). Par contre, pour produire des ions multichargés, la fréquence UHF doit être élevée. Ceci implique la mise en oeuvre, dans le volume de confinement, d'un champ magnétique de module élevé.

A titre d'exemple, avec une source Nanomafira (décrite ci-dessus) présentant un volume confiné de diamètre 26 mm et de longueur 90 mm, on arrive à produire seulement 55 µA d'ions Ar⁸⁺ et 3 µA d'ions Ar¹¹⁺.

Un autre inconvénient des sources ECR classiques est qu'elles ont une structure magnétique bien définie, et, par conséquent, une plage d'utilisation, en fréquence, assez étroite autour d'une valeur centrale donnée. Ainsi, ces sources peuvent fonctionner autour de 2,5 GHz, ou 6,5 GHz ou 10 GHz, ou 14 GHz, ou 18 GHz. Mais elles ne sont pas compatibles avec une utilisation en bande large.

Un autre inconvénient des sources ECR connues est qu'elles ne peuvent pas être installées au centre d'un cyclotron. La figure 4 représente schématiquement une vue en coupe de deux plaques 48, 50 d'un cyclotron entre lesquelles est établi un champ magnétique B. La référence 52 désigne une source d'ions ECR et la référence 56 désigne, schématiquement, une ligne d'injection des ions produits par la source 52, ainsi que des moyens d'adaptation du faisceau en vue de son injection à l'entrée du cyclotron. A l'intérieur de celui-ci, le faisceau de particule 58 est défléchi à l'aide de moyens 54 électrostatiques. Le faisceau peut ensuite être accéléré dans des cavités hyperfréquences. Du fait de son environnement et de ses composantes magnétiques radiales multipolaires, une source ECR classique 52 ne peut être incorporée à l'intérieur du cyclotron.

Un autre inconvénient des sources ECR classiques est la nécessité de réaliser une extraction du faisceau d'ions suivant l'axe de symétrie de la source, et uniquement suivant cet axe.

Or, si l'on souhaite coupler une source ECR dans un cyclotron, il est nécessaire de réaliser un dispositif à extraction latérale.

Par ailleurs, une source à extraction latérale peut présenter un intérêt pour diverses applications, et pas seulement pour les applications à un cyclotron. En particulier, une source d'ions à extraction latérale, partielle ou même sur 360°, serait très intéressante pour la technique d'implantation d'ions. Actuellement, les sources utilisées pour cette technique ont un trou d'extraction dont le diamètre est d'environ 10 mm, ce qui ne permet de disposer que d'un seul faisceau. Par ailleurs, le principe de l'extraction par un trou sur l'axe ainsi que les composantes radiales du champ, créés par le système multipolaire, entraînent des inhomogénéités du faisceau extrait de la source.

### Exposé de l'invention

L'invention a pour objet un dispositif pour engendrer un champ magnétique B, comportant une structure multipolaire dont les éléments présentent des polarités telles que la somme vectorielle des champs créés par chacun de ces éléments en chaque point d'un espace délimité par lesdits éléments permette de définir au moins une ligne continue et fermée de minima à l'intérieur d'une surface d'équimodule, fermée dans ledit espace.

Dans l'invention, la surface fermée de module B_{f} englobe un volume intérieur où le champ magnétique peut, en particulier, présenter un minimum B très faible, au contraire de ce qui se produit dans les sources ECR connues.

Pour ce type de source, la fréquence de fonctionnement maximale est définie par la surface d'équimodule fermé, pour laquelle le champ est maximum et égal à |B_{f}|, obtenu à l'intérieur de la structure multipolaire. La même source peut donc fonctionner sans modification à basse fréquence f₀, si une ligne fermée de minima |B₀| est compatible avec cette fréquence, c'est-à-dire satisfait à la relation B₀=f₀2πm/e. Le dispositif selon l'invention est donc compatible avec un fonctionnement en bande large.

De plus, ce type de dispositif est aisément modulable et son volume peut être ajusté : l'accroissement du volume n'entraîne pas la mise en oeuvre de moyens magnétiques beaucoup plus conséquents. En effet, dans le dispositif selon l'invention, il n'est pas nécessaire de créer un champ magnétique important loin des éléments de la structure multipolaire : le champ magnétique peut décroître rapidement lorsque l'on s'écarte de ces éléments.

L'invention concerne donc en particulier un dispositif apte à engendrer, dans une cavité où l'on injecte, à l'aide de moyens appropriés, une onde électromagnétique HF, un champ magnétique de module tel que la fréquence cyclotronique électronique associée à ce champ magnétique soit égale à la fréquence du champ électromagnétique, ceci sur une nappe magnétique fermée, de manière à obtenir une ionisation du gaz la traversant et à créer un plasma, notamment pour produire des sources d'ions de type ECR.

Pour augmenter le volume de la chambre à plasma d'une source d'ions sans moyens magnétiques trop importants, et/ou pour produire des ions multichargés, et/ou pour fonctionner dans une large plage d'utilisation en fréquence et/ou pour obtenir une source d'ions à extraction latérale (couplage source ECR - cyclotron, obtention de sources d'ions en nappe à haute densité, pour implantation ionique par exemple), l'invention propose une structure multipolaire formée d'éléments présentant des modules et des polarités tels que le champ magnétique résultant en chaque point de l'espace qu'ils délimitent, définisse au moins une ligne fermée de minima à l'intérieur d'une surface d'équimodule fermée dans l'espace. A toute ces fins, l'invention est relative à un dispositif qui est une source ECR présentant les caractéristiques définies dans la revendication 1.

Le dispositif selon l'invention peut être réalisé soit avec des aimants permanents, soit avec des bobines, ou encore avec une association des deux. Dans le cas où l'environnement du dispositif ne permet pas l'utilisation d'aimants permanents (du fait de l'existence de flux important de neutrons, ou de particules chargées, ou de l'utilisation dans un milieu de températures excessives, etc.), l'utilisation de bobines permet une réalisation aisée de l'invention.

Selon un mode particulier de réalisation, le dispositif selon l'invention comporte un ensemble multipolaire, décomposé en trois sous-ensembles et formé de N≥3 moyens magnétiques :
- un ensemble de N₁ moyens magnétiques, pour former une structure magnétique axiale,
- deux ensembles de N₂ moyens magnétiques, pour former les structures magnétiques radiales.

Les moyens magnétiques, à polarité alternée, permettant de former un champ magnétique axial, peuvent être en forme d'anneaux juxtaposés les uns à côté des autres.

Les moyens magnétiques, à polarité alternée, permettant de former les structures magnétiques radiales, peuvent être en forme d'anneaux emboîtés les uns dans les autres.

L'une, ou les deux, structure(s) radiale(s) peu(ven)t présenter une ouverture centrale, permettant, en particulier, l'extraction des ions dans un champ magnétique ne présentant pas de composante radiale multipolaire.

On peut également prévoir au moins une ouverture latérale sur la périphérie du dispositif : une telle mesure était difficile à réaliser dans les dispositifs de l'art antérieur, parce que la suppression d'une partie de la structure multipolaire radiale est très dommageable pour le confinement magnétique.

Selon une autre disposition, chaque ensemble de N₂ moyens magnétiques, pour former la structure radiale, comporte N₂ moyens magnétiques disposés coaxialement les uns autour des autres suivant leur diamètre, soit dans un même plan, soit légèrement décalés.

L'invention a également pour objet une source ECR comportant un dispositif pour engendrer un champ magnétique, tel que décrit ci-dessus, le volume intérieur à la structure multipolaire définissant une enceinte de confinement pour plasma, et des moyens pour disposer une cible.

L'invention a également pour objet un procédé de production d'ions mettant en oeuvre une telle source ECR.

L'invention a également pour objet un procédé de fonctionnement d'un cyclotron, des ions étant injectés dans le cyclotron à l'aide d'une source ECR telle que décrite ci-dessus.

De manière avantageuse, la source ECR est disposée à l'intérieur du cyclotron.

L'invention a également pour objet un procédé de transport de particules chargées, mettant en oeuvre un dispositif selon l'invention, comportant. N₁ moyens magnétiques à polarité alternée pour former la structure magnétique axiale, en forme d'anneaux, juxtaposés les uns à côté des autres, deux ensembles de N₂ moyens magnétiques à polarité alternée, pour former les structures magnétiques radiales, les particules étant transportées d'une extrémité à l'autre de l'ensemble des anneaux juxtaposés.

L'invention a également pour objet une pompe à plasma confiné comportant un dispositif pour engendrer un champ magnétique, selon l'invention, des moyens latéraux pour injecter un rayonnement HF, des moyens latéraux de connexion à un volume à pomper, et des moyens d'extraction et neutralisation des particules pompées.

Le dispositif selon l'invention peut donc être appliqué à un cyclotron, à une ligne de transfert de plasma, à un spectromètre de masse ou de charge (où la source ECR selon l'invention est associée à des moyens de balayage de champ magnétique dans la zone d'extraction), et à une pompe à plasma confiné où la source ECR selon l'invention est associée à une optique d'extraction et à des moyens de neutralisation.

### Brève description des figures

De toute façon, les caractéristiques et avantages de l'invention apparaîtront mieux à la lumière de la description qui va suivre. Cette description porte sur les exemples de réalisation, donnés à titre explicatif et non limitatif, en se référant à des dessins annexés sur lesquels :
- les figures 1 à 3 représentent schématiquement des sources ECR de l'art antérieur,
- la figure 4 représente schématiquement une source ECR couplée à un cyclotron,
- la figure 5 représente un exemple de réalisation de l'invention,
- la figure 6 est un cas particulier illustrant une application de l'invention,
- la figure 7 représente l'évolution spatiale de champs magnétiques pour le dispositif de la figure 6,
- la figure 8 représente la répartition des lignes d'équimodules magnétiques pour le dispositif de la figure 6,
- la figure 9 représente une ligne de transport de particules à plasma confiné,
- les figures 10 à 12 sont diverses représentations d'une pompe à plasma confiné selon l'invention.

### Description détaillée de modes de réalisation de l'invention

Un premier exemple de réalisation de l'invention va être décrit en liaison avec la figure 5.

Sur cette figure, des références 62-1, ..., 62-4 désignent 4 anneaux magnétiques, à polarité alternée, permettant de former la structure axiale. Les références 64-1, ..., 64-5 et 66-1, ..., 66-4, désignent des anneaux magnétiques de deux ensembles latéraux, à polarité alternée, permettant de former les structures magnétiques radiales.

La référence 68 désigne une ouverture pratiquée dans une des parois latérales.

Ce dispositif comporte donc deux ensembles M₁ (64-1, ..., 64-5) et M₂ (66-1, ..., 66-4) constituant ses extrémités, et un ensemble M₃ (62-1, ..., 62-4) latéral. Ce système M₃ peut être composé par une structure multipolaire définie par des secteurs (et pas uniquement par des anneaux) présentant une symétrie par rapport à l'axe de symétrie A du dispositif. Dans le cas où, comme représenté sur la figure 5, l'un ou l'autre des systèmes M₁, M₂, ou les deux, sont constitués de plusieurs pôles, l'ensemble magnétique constitué par M₁, M₂ et M₃ se présente comme une superposition d'un champ magnétique multipolaire radial avec un champ multipolaire axial.

Le système M₃ peut être composé de N≥0 anneaux positionnés, ou juxtaposés, les uns à côtés des autres, longitudinalement, et présentant une aimantation radiale, ou axiale, avec une polarité définie par leur position dans le système. Ces éléments peuvent avoir des sections différentes, et, donc, la dimension ou le diamètre de cet ensemble suivant l'axe A peut être variable. L'ensemble obtenu avec M₁, M₂ et M₃ constitue alors un seul multipôle.

Le volume obtenu, confiné par une enveloppe d'équimodules |B_{f}| constitué par l'ensemble magnétique des systèmes M₁, M₂ et M₃ se présente alors comme une boîte magnétique "à ligne fermée de minima |B|".

La figure 6 représente, en coupe, un dispositif magnétique selon l'invention, dans le cas particulier où le système M₃ est constitué d'un seul anneau. Les flèches représentent les orientations des polarités des différents éléments magnétiques. Sur cette figure, la référence 70 désigne la surface d'équimodules |B_{f}| à l'intérieur de laquelle on peut identifier une surface fermée d'équimodule Bᵣ 72. Sur cette figure, chacun des éléments latéraux M₁ et M₂ présente une ouverture centrale S₁, S₂. Dans le cadre de l'application à une source ECR, ces ouvertures peuvent permettre d'approcher un système porteur d'une cible, et de disposer des moyens d'extraction des ions produits. D'une manière générale, les deux surfaces S₁ et S₂ sont disponibles pour les divers systèmes permettant d'assurer le contrôle et l'utilisation d'un plasma : injection HF, injection de gaz, four, moyens de diagnostic, injection de particules, dispositif de refroidissement et de pompage, ...

En particulier, si la source ECR ainsi réalisée doit ioniser des éléments condensables (notamment, des métaux), une source d'évaporation peut être très proche du plasma, et placée à divers endroits, sur l'axe A, au niveau d'une des ouvertures S₁ ou S₂ ou sur sa périphérie. Dans ce cas, la source d'évaporation peut avoir une grande surface d'évaporation en regard du plasma, et présente un grand angle solide avec la zone confinée, ce qui permet d'obtenir une bonne efficacité d'ionisation.

Pour ce qui est de l'extraction, plusieurs solutions sont envisageables.

Si l'extraction est effectuée sur l'axe A (cas de la figure 6), et dans le cas où le confinement magnétique ne présente pas de composantes polaires radiales (les structures multipolaires radiales M₃ ne sont plus nécessaires au confinement : cas du seul multipôle), l'émitance du faisceau extrait présente alors une symétrie de révolution, facilitant ainsi son transport.

Dans le cas d'une superposition d'un multipôle axial avec un multipôle radial, et si la dimension D (voir figure 6) est suffisamment importante, ce qui est particulièrement possible avec une source selon l'invention, les composantes magnétiques radiales auront une influence négligeable sur le faisceau extrait axialement.

L'extraction peut aussi être effectuée sur la périphérie ("diamètre" extérieur) soit partiellement en un endroit (mono-extraction) ou en plusieurs endroits (multi-extractions), soit sur la totalité de la périphérie. En effet, une ouverture pratiquée dans le système M₃, latéralement, ne perturbe pas le confinement dans cette zone si on remédie à la baisse locale du champ avec les systèmes environnants. Un exemple d'extraction latérale en plus d'une extraction axiale est aussi décrit plus loin, en liaison avec les figures 10 à 12, dans le cadre d'une autre application.

Une bobine créant ou modulant le champ à l'extraction offre la possibilité supplémentaire d'être pulsée entre deux valeurs, ajustant ainsi le temps de confinement d'un paquet d'ions avant son extraction.

En ce qui concerne le dispositif des figures 5 et 6, on peut faire les remarques suivantes :
- la dimension D de la source suivant un plan perpendiculaire à l'axe A ne dépend que de la surface et de la forme de chacun des deux ensembles M₁ et M₂ constituant les extrémités de la source,
- la dimension L suivant l'axe A dépend de la longueur et de la géométrie du système M₃,
- les deux ensembles M₁ et M₂ peuvent être composés d'un ou de plusieurs éléments disposés coaxialement, les uns autour des autres suivant leur diamètre, soit dans un même plan, soit légèrement décalés.

Pour des longueurs L suffisamment courtes, le système M₃ peut être constitué par un ensemble magnétique dont les éléments sont extérieurs à la dimension L, les éléments extrêmes M₁ et M₂ pouvant définir, ou bien participer à la définition, de ce système, sur la figure 10, le champ devant être créé par le système M₃ est défini par les systèmes M₁ et M₂, dégageant ainsi toute la périphérie sur la longueur E(=L). Dans ce cas, l'environnement selon la longueur L est totalement dégagé, facilitant ainsi l'accès à la zone confinée (injection UHF, arrivée de gaz, four, moyens de diagnostic, cible, injection de particules chargées, extraction d'ions, ...etc.).

La figure 7 représente le champ magnétique obtenu à l'aide d'un dispositif selon la figure 6. La courbe en trait plein représente l'évolution, de part et d'autre de l'axe A, du module |B| à proximité de la surface intérieure 76 de l'ensemble M₂ (voir figure 6). La courbe en trait interrompu représente l'évolution, de part et d'autre de l'axe A, du module |B| à mi-distance entre la surface 76 et la surface 74 (surface intérieure de l'ensemble M₁ : voir figure 6). On voit, d'après cette figure 7, qu'un champ magnétique intense est obtenu au voisinage des surfaces des éléments M₁ et M₂, et qu'une configuration à deux lignes de minima est obtenue au centre. Dans les dispositifs classiques, un champ plus important est entretenu à l'intérieur de la surface 70.

La figure 8 représente, pour la même structure magnétique que celle de la figure 6, ainsi que les lignes d'équimodules magnétiques. Conformément à l'invention, les polarités magnétiques du multipôle sont choisies et orientées de manière à ce que la somme vectorielle des champs créés en chaque point, par chacun de ces éléments, conduise à obtenir le profil à ligne fermée de minima |B|. Sur la figure 8, la référence 82 désigne une surface d'équimodule |B_{f}| (module maximum du champ magnétique), tandis que les références 78 et 80 désignent des sections de tores définies par des valeurs inférieures de champ magnétiques. A l'intérieur de ces tores (78 et 80), sont définies des lignes fermées de minima. Dans l'exemple décrit sur la figure 8, le champ au centre du repère 80 est 20 fois inférieur au champ de la ligne 82. En fait, la fréquence de fonctionnement maximal pour ce type de source est définie par la surface fermée de module de champ maximum B_{f} obtenu à l'intérieur du dispositif (surface de référence 82 sur la figure 8). Le champ magnétique est maintenu à cette valeur maximale sur cette surface, et non pas en volume. A l'intérieur de cette surface, le champ magnétique peut décroître rapidement au fur et à mesure qu'on s'écarte des parois 74, 76 et qu'on pénètre à l'intérieur de la zone de confinement. Ceci signifie que la même source peut fonctionner, sans modification, à la fréquence correspondant à B_{f} et à basse fréquence, si une ligne fermée de minima |B| est compatible avec cette fréquence.

Pour obtenir une ligne fermée de minima B faible, on peut utiliser, d'une manière générale, des aimants d'épaisseur plus faible que ceux utilisés dans les dispositifs classiques. De plus, dans le cas des figures 6 et 8, des distances entre les deux ensembles magnétiques M₁ et M₂ peuvent être plus grandes ; on peut encore choisir les polarités des éléments constitutifs de M₁ et M₂ de façon à obtenir entre M₁ et M₂ une ligne fermée de minima B constituée de points où le module de champ est faible, voire nul.

Les modules de champ magnétique, ainsi que le volume confiné d'une telle source ou d'un tel dispositif, peuvent être très variables. Pour modifier le volume, il suffit de modifier le nombre d'éléments, par exemple, dans le cas des figures 6 et 8, suivant l'une ou l'autre des dimensions longitudinales ou radiales, ou bien encore suivant les deux directions. Ainsi, dans l'exemple des figures 6 et 8, il suffit de doubler la dimension longitudinale du système M₃, par exemple, pour doubler le volume confiné de la source. L'augmentation en poids d'aimants n'est alors que de l'ordre de 15 à 20%. Cet accroissement du volume ne nécessite pas un accroissement important des moyens magnétiques, puisque le champ n'est maintenu à sa valeur maximale qu'au voisinage des parois intérieures du dispositif, et non pas à l'intérieur de tout un volume. Ainsi, dans le cas d'utilisation d'aimants permanents d'épaisseur faible, on crée une surface fermée d'équimodules magnétiques B_{f} près de la paroi, compatible avec la fréquence HF choisie, ce champ magnétique décroissant rapidement, en s'éloignant de la paroi, vers la ou les surfaces fermées d'équimodules Bᵣ, et ensuite vers la ou les lignes fermées de minima B.

Par conséquent, l'invention permet d'obtenir un important volume confiné, inconcevable avec les dispositifs de l'art antérieur, sans pour autant nécessiter d'importants moyens pour l'obtenir.

La source représentée sur la figure 6 peut fonctionner sans les moyens magnétiques M₃. Dans ce cas, la source ne présentant pas de composantes de champ radial multipolaire, elle peut être installée au centre d'un cyclotron, en modulant le champ de celui-ci avec les systèmes M₁ et M₂ de façon à obtenir la condition dite de ligne fermée de minima B. L'extraction peut ensuite être assurée par l'extrémité d'une cavité HF. Ainsi, on peut construire sur ce principe un ensemble compact "cyclo-source". Le fait de supprimer les composantes de champ radiales multipolaires, dans un dispositif selon l'invention, a aussi une influence sur la qualité du faisceau extrait sur l'axe.

Suivant le même principe, et si l'extraction est radiale (sur la périphérie), ce type de source, présentant un champ magnétique dipolaire dans la zone d'extraction, permet une analyse des ions en Q/M intégrée, ceci permet donc de sélectionner la masse et la charge de l'ion en faisant varier, par exemple, la tension d'extraction pour une disposition physique de l'extraction donnée.

Une autre application d'un dispositif selon l'invention va être décrite en liaison avec la figure 9. Sur cette figure, la référence 84 désigne un dispositif pour engendrer un champ magnétique, selon l'invention : ce dispositif comporte une structure multipolaire (par exemple des anneaux juxtaposés) permettant de définir une surface fermée d'équimodules B_{f}, et au moins une ligne fermée de minima B à l'intérieur de cette surface. La structure multipolaire considérée est ici linéaire et créée par le système M₃. L'absence des systèmes M₁ et M₂ est compensée par les extrémités de M₃. Ceci permet, grâce au plasma confiné, de transférer des matières condensables, sous forme de particules chargées, d'un endroit A₀ vers un endroit A₁. En A₀ se situent par exemple une injection HF et la, ou les, source(s) de production de particules, condensables ou non. Le confinement magnétique répondant aux critères de fonctionnement d'une source ECR, les particules sont ionisées, et peuvent donc être extraites au point A₁ pour une utilisation quelconque.

Une autre application de l'invention va être décrite : il s'agit de la réalisation d'une pompe à plasma confiné.

Un plasma créé par une source ECR est utilisé, afin d'ioniser les particules provenant d'une enceinte dans laquelle on veut obtenir une basse pression. Les particules sont extraites de cette source pour les amener vers une autre enceinte, dite de neutralisation, dans laquelle la pression est plus élevée.

Cette pompe est constituée, comme illustré sur la figure 10, d'une source ECR selon l'invention. Une telle source permet, on l'a dit, de confiner les ions à l'intérieur d'un volume délimité par une surface d'équimodule B_{f}. Ainsi, la source représentée en figure 10 porte deux ensembles M₁ et M₂ définissant une structure multipolaire. M₃ est reconstitué par M₁ et M₂ (en particulier, par les anneaux extrêmes). Le volume confiné est délimité par une surface fermée 86. La référence 88 désigne une fermée d'équimodule Bᵣ. La partie périphérique de cette source peut être utilisée pour l'injection d'une onde HF (flèche 90) et pour le pompage (flèche 92) à partir d'une enceinte à laquelle la source est raccordée. La référence 94 désigne une grille, qui entoure la zone de confinement, et qui empêche l'onde hyperfréquence de se propager vers les moyens d'aspiration.

La chambre, représentée également en figure 12, est raccordée par une bride 106 à des moyens d'injection de l'onde HF (qui peut être une onde basse fréquence, par exemple à 2,45GHz), et par une bride 108 à l'enceinte dans laquelle le pompage doit être assuré.

Par une ouverture 96 (figure 11), les ions sont extraits de la chambre. Le système d'extraction comporte des électrodes 98 auxquelles on applique une tension d'extraction, une bague isolante 100, un bloc de neutralisation 102. Celui-ci est, éventuellement, refroidi, si l'énergie des ions à neutraliser est importante. Ce système d'extraction aboutit à une bride destinée au refoulement de la pompe : le refoulement est représenté par une flèche 104 (figure 10).

A titre d'exemple, une pompe à plasma confiné est équipée d'une bride d'aspiration, pour le pompage, d'une surface de 90cm², ce qui correspond à une surface légèrement supérieure à celle d'une bride normalisée DN 100.

La valeur maximum de courant électrique extrait de la source est un des paramètres de la pompe permettant de caractériser ses capacités d'aspiration.

Un débit de pompage à assurer de 100 litres/secondes à 10⁻⁵ mbar (1 litre/seconde ou 3,6 m³/heure à 10⁻³ mbar ou encore 3,6 litres/heure à 1 mbar), correspond à un courant extrait d'environ 4 mA (dans le cas d'ions monochargés, He⁺ par exemple).

Le courant devant être extrait correspond aux prévisions attendues, avec un diamètre de trou d'extraction, par la source ECR, d'environ 2 mm, et une pression d'environ 10⁻³ mbar. Si cette pression est plus élevée, le débit électrique de la source, et donc la capacité d'aspiration de la pompe, augmenteront dans les limites de fonctionnement de la source, et de conductance du système.

Pour des pressions limites ou des débits différents, on adaptera la source (puissance HF, fréquence HF, diamètre du trou d'extraction, conductance des brides de raccordement, volume de la source, pression au refoulement, etc...).

Une pompe selon l'invention présente les avantages suivants :
- fonctionnement dans une grande plage de pressions,
- absence de pièces mécaniques en mouvement,
- absence de joints dans la structure mécanique interne de la pompe,
- pas de régénération,
- durée de vie illimitée,
- entretien pratiquement nul,
- absence d'agents lubrifiants,
- analyse possible des différents éléments pompés,
- pas d'électronique indispensable sur la pompe elle-même,
- générateur HF pouvant être d'un prix modeste, par exemple si sa fréquence est de 2,45GHz,
- coût de la pompe relativement faible,
- absence de risques de détérioration, quelles que soient les manipulations, aérations, etc.,

De plus, la pompe ne craint pas les vibrations ni les chocs, peut fonctionner dans toutes les positions, et peut être montée et fonctionner sur un ensemble mobile, même si cet ensemble est soumis à des mouvements violents ainsi qu'à des accélérations.

## Revendications

1. Source à résonance cyclotronique électronique ayant :
- des moyens magnétiques permettant d'engendrer un champ magnétique dans un espace délimité par ces moyens, l'espace ayant une direction axiale selon un axe AA et une direction radiale ;
- des moyens d'injection d'une onde HF dans une cavité, l'onde HF et le champ magnétique créés par les moyens magnétiques assurant qu'une condition de résonance cyclotronique électronique est assurée dans la cavité ;
- des moyens pour injecter des gaz dans la cavité ; source **caractérisée en ce que** les moyens magnétiques comprennent :
- un premier ensemble de moyens magnétiques (M₃) comprenant un nombre N₁ d'éléments (62-1, 62-2, 62-3, 62-4), N₁ étant un nombre entier ≥ 0, les N₁ éléments formant ensemble une structure magnétique axiale ;
- deux seconds ensembles de moyens magnétiques (M₁, M₂) comportant chacun N₂ éléments (64-1....64-5 ; 66-1,....66-4) formant ensemble une structure magnétique radiale, ces éléments (64-1....64-5 ; 66-1,....66-4) étant en forme d'anneaux (64-1....64-5 ; 66-1,....66-4), les anneaux de chacun des sous-ensembles (M1, M₂) étant emboîtés les uns dans les autres, et la somme vectorielle des champs créés par les premier (M₃) et second (M₁, M₂) moyens magnétiques permet de définir au moins une ligne fermée de minima du module B de la somme vectorielle, à l'intérieur d'un ou plusieurs volume(s) intérieur(s) à la cavité et délimité(s) par des surfaces d'équimodule Bf du champ magnétique fermées dans l'espace.

2. Source selon la revendication 1, **caractérisée en ce que** les premier et second moyens magnétiques (M₁, M₂,M₃, 62-1....62-4 ; 64-1....64-5 ; 66-1....66-4) sont des aimants permanents.

3. Source selon la revendication 1, **caractérisée en ce que** les premier et second moyens de génération de champs magnétiques (M₁, M₂,M₃, 62-1....62-4 ; 64-1....64-5 ; 66-1....66-4) sont des bobines.

4. Source selon la revendication 1, **caractérisée en ce que** les premiers moyens magnétiques (M₃, 62-1....62-4) formant ensemble la structure axiale (84) sont en forme d'anneaux (62-1....62-4) juxtaposés axialement les uns à côté des autres.

5. Source selon la revendication 1, **caractérisée en ce que** les seconds moyens magnétiques (M₁, M₂, 64-1....64-5 ; 66-1....66-4) formant ensemble la structure radiale comportent une ouverture centrale (68, S₁, S₂, 96).

6. Dispositif selon la revendication 1, les moyens magnétiques (62-1, 62-2, 62-3, 62-4 ; 64-1,... 64-5 ; 66-1, ... 66-4), présentant une ou plusieurs ouvertures centrales (68, 96, S₁, S₂).

7. Dispositif selon la revendication 1, une ouverture latérale étant prévue à la périphérie de la source ECR (90, 92).

8. Source selon la revendication 1, **caractérisée en ce que** les premiers moyens (M₃) sont constitués par N₁ éléments magnétiques disposés coaxialement les uns autour des autres suivant leurs diamètres soit dans un même plan, soit légèrement décalés les uns par rapport aux autres.

9. Procédé de fonctionnement d'un cyclotron, **caractérisé en ce que** des ions sont injectés dans le cyclotron à partir d'une source, selon l'une des revendications 1 à 8, placée à l'intérieur du cyclotron.

10. Procédé de fonctionnement d'un cyclotron selon la revendication 9, **caractérisé en ce que** la source est placée au centre du cyclotron.

11. Procédé de transport de particules chargées, mettant en oeuvre une source selon la revendication 4, les particules étant transportées d'une extrémité à l'autre de l'ensemble des anneaux juxtaposés.

12. Pompe à plasma confiné comportant une source selon la revendication 1, des moyens (108) de connexion à un volume à pomper et des moyens (98, 100, 102) d'extraction.

## Claims

1. Electronic cyclotronic resonance source having:
- magnetic means for generating a magnetic field in a space delimited by these means, the space having an axial direction along an axis AA and a radial direction;
- means for injecting an HF wave into a cavity, the HF wave and the magnetic field created by the magnetic means ensuring that an electronic cyclotronic resonance condition is provided in the cavity;
- means for injecting gases into the cavity;
source **characterised in that** the magnetic means comprise:
- a first set of magnetic means (M₃) comprising a number N₁ of elements (62-1, 62-2, 62-3, 62-4), N₁ being an integer ≥ 0, the N₁ elements together forming an axial magnetic structure;
- two second sets of magnetic means (M₁, M₂) each comprising N₂ elements (64-1 . . . 64-5; 66-1 . . . 66-4) together forming a radial magnetic structure, these elements (64-1 . . . 64-5; 66-1 . . . 66-4) being in the form of rings (64-1 . . . 64-5; 66-1 . . . 66-4), the rings of each of the subsets (M₁, M₂) being nested inside one another and the vector sum of the fields created by the first (M₃) and second (M₁, M₂) magnetic means being used to define at least one closed line of minima of the modulus B of the vector sum, inside one or more volumes inside the cavity and delimited by surfaces with constant modulus Bf in the magnetic field and closed in the space.

2. Source according to claim 1, **characterised in that** the first and second magnetic means (M₁, M₂, M₃, 62-1 . . . 62-4; 64-1 . . . 64-5; 66-1 . . . 66-4) are permanent magnets.

3. Source according to claim 1, **characterised in that** the first and second means for generating magnetic fields (M₁, M₂, M₃, 62-1 . . . 62-4; 64-1 . . . 64-5; 66-1 . . . 66-4) are coils.

4. Source according to claim 1, **characterised in that** the first magnetic means (M₃, 62-1 . . . 62-4) together forming the axial structure (84) are in the form of rings (62-1 . . . 62-4) placed axially adjacent to one another.

5. Source according to claim 1, **characterised in that** the second magnetic means (M₁, M₂, 64-1 . . . 64-5; 66-1 . . . 66-4) together forming the radial structure comprise a central opening (68, S₁, S₂, 96).

6. Device according to claim 1, the magnetic means (62-1, 62-2, 62-3, 62-4; 64-1 . . . 64-5; 66-1 . . . 66-4) having one or more central openings (68, 96, S₁, S₂).

7. Device according to claim 1, a lateral opening being provided at the periphery of the ECR source (90, 92).

8. Source according to claim 1, **characterised in that** the first means (M₃) consist of N₁ magnetic elements, some arranged coaxially around others, depending on their diameters, either in a single plane or slightly offset relative to one another.

9. Process for operating a cyclotron, **characterised in that** ions are injected into the cyclotron from a source, according to any one of claims 1 to 8, placed inside the cyclotron.

10. Process for operating a cyclotron according to claim 9, **characterised in that** the source is placed at the centre of the cyclotron.

11. Process for conveying charged particles using a source according to claim 4, the particles being conveyed from one end to the other of the set of adjacent rings.

12. Confined plasma pump comprising a source according to claim 1, means (108) for connecting to a volume to be pumped and extraction means (98, 100, 102).

## Patentansprüche

1. Elektronenzyklotronresonanzquelle, umfassend:
- magnetische Einrichtungen zum Erzeugen eines Magnetfelds in einem durch diese Einrichtungen abgegrenzten Raum, wobei dieser Raum eine axiale Richtung gemäß einer Achse AA und eine radiale Richtung hat;
- Einrichtungen zum Einspeisen einer HF-Welle in einen Hohlraum, wobei die HF-Welle und das durch die magnetischen Einrichtungen erzeugte Magnetfeld gewährleisten, dass in dem Hohlraum eine Elektronenzyklotronresonanzbedingung herrscht;
- Einrichtungen zum Einleiten von Gasen in den Hohlraum;
Quelle, **dadurch gekennzeichnet, dass** die magnetischen Einrichtungen umfassen:
- eine erste Gruppe magnetischer Einrichtungen (M₃) mit einer Anzahl von N₁ Elementen (62-1, 62-2, 62-3, 62-4), wobei N₁ eine ganze Zahl ≥ 0 ist und die N₁ Elemente zusammen eine axiale magnetische Struktur bilden;
- zwei zweite Gruppen magnetischer Einrichtungen (M₁, M₂), jede N₂ Elemente (64-1....64-5; 66-1,....66-4) umfassend, die zusammen eine radiale magnetische Struktur bilden, wobei diese Elemente die Form von Ringen (64-1....64-5; 66-1,....66-4) haben, die Ringe von jeder der Teilgruppen (M₁, M₂) ineinander gefügt sind und die vektorielle Summe der durch die ersten (M₃) und zweiten (M₁, M₂) magnetischen Einrichtungen erzeugten Felder ermöglichen, wenigstens eine geschlossene Minima-Linie des Moduls B der vektoriellen Summe im Innern eines oder mehrerer Volumen innerhalb des Hohlraums und abgegrenzt durch in dem Raum geschlossene Äquimodulflächen Bf des Magnetfelds zu definieren.

2. Quelle nach Anspruch 1, **dadurch gekennzeichnet, dass** die ersten und zweiten magnetischen Einrichtungen (M₁, M₂,M₃, 62-1....62-4; 64-1....64-5; 66-1....66-4) Permanentmagnete sind.

3. Quelle nach Anspruch 1, **dadurch gekennzeichnet, dass** die ersten und zweiten magnetischen Einrichtungen (M₁, M₂,M₃, 62-1....62-4; 64-1....64-6; 66-1....66-4) Spulen sind.

4. Quelle nach Anspruch 1, **dadurch gekennzeichnet, dass** die ersten magnetischen Einrichtungen (M₃, 62-1....62-4), die zusammen die axiale Struktur (84) bilden, die Form von Ringen (62-1....62-4) haben, in axialer Richtung aneinandergefügt.

5. Quelle nach Anspruch 1, **dadurch gekennzeichnet, dass** die zweiten magnetischen Einrichtungen (M₁, M₂, 64-1....64-5; 66-1....66-4), die zusammen die radiale Struktur bilden, eine zentrale Öffnung umfassen (68, S₁, S₂, 96).

6. Vorrichtung nach Anspruch 1, bei der die magnetischen Einrichtungen (62-1, 62-2, 62-3, 62-4; 64-1....64-5; 66-1....66-4) eine oder mehrere zentrale Öffnungen aufweisen (68, 96, S₁, S₂).

7. Vorrichtung nach Anspruch 1, bei der eine seitliche Öffnung an der Peripherie der ECR-Quelle vorgesehen ist (90, 92).

8. Quelle nach Anspruch 1, **dadurch gekennzeichnet, dass** die ersten Einrichtungen (M₃) durch N₁ koaxial umeinander herum angeordnete magnetische Elemente gebildet werden, die sich entsprechend ihren Durchmessern entweder in derselben Ebene befinden oder leicht gegeneinander versetzt sind.

9. Betriebsverfahren für ein Zyklotron, **dadurch gekennzeichnet, dass** aus einer innerhalb des Zyklotrons befindlichen Quelle nach einem der Ansprüche 1 bis 8 Ionen in das Zyklotron eingespeist werden.

10. Betriebsverfahren für ein Zyklotron nach Anspruch 9, **dadurch gekennzeichnet, dass** die Quelle sich im Zentrum des Zyklotrons befindet.

11. Verfahren für den Transport von geladenen Teilchen mit Benutzung einer Quelle nach Anspruch 4, wobei die Teilchen vom einen zum andern Ende der Gruppe der aneinandergefügten Ringe transportiert werden.

12. Pumpe für eingeschlossenes Plasma, eine Quelle nach Anspruch 1, Einrichtungen (108) zur Verbindung mit einem zu pumpenden Volumen und Extraktionseinrichtungen (98, 100, 102) umfassend.
